# FASCICULE DE BREVET EUROPEEN

(11) **EP 0 987 434 B1**
(45) Date de publication et mention de la délivrance du brevet: **16.02.2005**
(21) Numéro de dépôt: 99402249.9
(22) Date de dépôt: 14.09.1999
(51) Int. Cl.: F02N 11/08

(54) **Dispositif pour la commande de l'alimentation d'un moteur électrique de démarreur de véhicule et démarreur comportant un tel dispositif**
Speisungsregelvorrichtung für elektrischen Anlassermotor für Verbrennungsmotor und Anlasser mit solcher Vorrichtung
Current control device for an electrical engine starter motor and starter motor having such a device

(30) Priorité: 16.09.1998 FR 9811550
(43) Date de publication de la demande: 22.03.2000
(73) Titulaire: VALEO EQUIPEMENTS ELECTRIQUES MOTEUR, 94000 Créteil (FR)
(72) Inventeur: Vilou, Gérard, 69160 Tassin (FR)
(74) Mandataire: Le Forestier, Eric

(56) Documents cités:
- FR-A- 2 147 379
- PATENT ABSTRACTS OF JAPAN vol. 005, no. 172 (M-095), 31 octobre 1981 (1981-10-31) & JP 56 098567 A (MITSUBISHI ELECTRIC CORP), 8 août 1981 (1981-08-08)

## Description

La présente invention est relative à la commande de l'alimentation d'un moteur électrique de démarreur de véhicule, notamment automobile.

Classiquement, l'alimentation du moteur électrique d'un démarreur est commandée par un contact de puissance électromécanique (relais à bobinage) qui est actionné en fonction de l'état de l'interrupteur de contact du véhicule, soit directement, soit par l'intermédiaire d'une électronique de gestion intégrée ou non au démarreur.

Toutefois, les contacts de puissance des démarreurs de véhicule automobile peuvent être à l'origine de chutes de tension excessives aux bornes du moteur électrique du démarreur. Les raisons de ces chutes peuvent être diverses : corrosion des contacts, oxydation par les arcs, court-circuit par les dépôts de poussière de cuivre générés par les arcs, rebondissement lors de la fermeture, fermeture prématurée des contacts avant même que le pignon soit suffisamment engagé dans la couronne de démarrage, etc..

Un but de l'invention est de résoudre ce problème.

A cet effet, l'invention propose un dispositif de démarrage de moteur, notamment de véhicule, comprenant un moteur électrique, une unité de gestion, des commutateurs de puissance, et une bobine d'électroaimant permettant de commander le déplacement d'un pignon d'engrenage, caractérisé en ce que ledit moteur et ladite bobine sont alimentés indépendamment par un montage électrique en parallèle, une première branche comprenant, en montage série, ledit moteur, un premier composant électronique commandable de puissance et l'alimentation, une seconde branche comprenant, en montage série, ladite bobine, un deuxième composant électronique commandable de puissance et l'alimentation.

Ce dispositif est avantageusement complété par les différentes caractéristiques suivantes prises seules ou selon toutes leurs combinaisons techniquement possibles :
- le premier composant électronique commandable de puissance est un transistor de puissance.
- ce composant est commandé par une unité de gestion.
- le déplacement du pignon du démarreur est commandé par un électro-aimant dont le bobinage est monté en série avec le deuxième composant électronique qui est lui-même commandé par l'unité de gestion et qui commande l'alimentation dudit bobinage.
- le deuxième composant électronique commandable de puissance est un transistor de puissance.
- ce composant est commandé par l'unité de gestion.
- le deuxième composant électronique commandable de puissance est commandé par un signal cyclique à impulsions à largeurs modulées.
- l'unité de gestion reçoit en entrée la tension aux bornes du bobinage et comporte des moyens pour détecter la stabilisation de cette tension, ainsi que des moyens pour modifier le rapport cyclique dudit signal à impulsions à largeur modulée lorsque cette stabilisation est détectée.
- l'unité de gestion comporte des moyens pour commander le passage à l'état passant du composant de puissance qui commande l'alimentation du moteur électrique lorsque cette stabilisation de tension est détectée.
- le (ou les) transistor(s) de puissance est (sont) de type MOFSET.

L'invention concerne en outre également un démarreur de véhicule notamment automobile comportant un moteur électrique, un pignon destiné à être entraîné par ledit moteur, des moyens pour déplacer ledit pignon d'une position de repos à une position où il engrène avec une couronne du moteur thermique, un dispositif pour commander l'alimentation de son moteur électrique, caractérisé en ce que ce dispositif est du type précité.

D'autres caractéristiques et avantages de l'invention ressortiront encore de la description qui suit. Cette description est purement illustrative et non limitative. Elle doit être lue en regard de la figure unique annexée qui est une représentation schématique d'un dispositif conforme à un mode de réalisation possible de l'invention.

On a représenté sur cette figure un moteur M d'un démarreur D.

Ce moteur M est monté avec un interrupteur de puissance T2 entre la masse et une borne B+ d'alimentation à la tension de la batterie du véhicule.

L'interrupteur T2 est constitué non pas par un contact électromécanique, mais par un transistor de puissance qui est actionné par une unité de gestion 2.

Cette unité de gestion 2 est par exemple un micro-contrôleur dont une entrée e1 est reliée à la borne de tension B+ par l'intermédiaire de l'interrupteur de contact du véhicule (interrupteur de clé de contact ou autre, référencé par 1 sur la figure) et dont une sortie s2 commande l'interrupteur T2. Le micro-contrôleur 2 est en outre également directement relié à la borne B+ par une entrée e2 d'alimentation.

Le transistor de puissance T2 est par exemple un transistor de type MOFSET, dont la grille est attaquée par une tension générée par ledit micro-contrôleur 2, au niveau de sa sortie s2 précitée.

L'unité de gestion que constitue ce micro-contrôleur 2 commande également l'alimentation d'un bobinage B d'un électroaimant qui lui-même commande le déplacement du pignon du démarreur.

A cet effet, le bobinage B est monté entre la masse et la borne B+ d'alimentation à la tension de la batterie avec un transistor de puissance T1 commandé par l'unité de gestion 2.

Le transistor T1 est par exemple un transistor MOFSET dont la grille est attaquée par une tension générée par l'unité de gestion 2 sur une de ses sorties (référencée par 1 sur la figure).

Cette unité de gestion 2 reçoit également sur deux entrées e3, e4 d'une part la tension en un point entre le bobinage B et l'interrupteur T1 et d'autre part la tension en un point entre le moteur M et le transistor T2.

La séquence d'alimentation du bobinage B et du moteur M est la suivante.

La fermeture de l'interrupteur de contact 1 met le micro-contrôleur 2 en état d'activation.

Celui-ci met en oeuvre différentes opérations d'initialisation, telles que la vérification de ce que l'induit du moteur M n'est pas en rotation (absence de tension induite aux bornes du moteur M), de ce que le bobinage B n'est pas alimenté, ou encore telles qu'un contrôle de la température du démarreur

Une fois ces opérations réalisées, le micro-contrôleur 2 commande le transistor T1 de façon que le bobinage B soit alimenté par un courant à impulsions à largeur modulée (PWM ou Pulse Width Modulation selon la terminologie anglo-saxonne généralement utilisée). A cet effet, la modulation PWM peut être elle-même générée par le micro-contrôleur 2 sur la tension de commande de la grille du transistor T1, d'autres modes de réalisation étant bien entendu possibles (notamment, la modulation PWM du courant d'alimentation du bobinage B pourrait être générée par un montage spécifique disposé dans le circuit d'alimentation dudit bobinage B).

La commande ainsi réalisée sur le transistor T1 permet d'assurer un accostage à vitesse réduite du pignon du démarreur contre la couronne du moteur thermique.

La tension reçue sur l'entrée e3 permet de surveiller l'évolution de la tension aux bornes de la bobine B. Tant que le noyau mobile de l'électroaimant commandé par le bobinage B se déplace, la tension aux bornes dudit bobinage varie. Elle ne se stabilise que lorsque le noyau a terminé sa course.

Lorsque cette stabilisation est détectée par le micro-contrôleur 2, la tension sur la sortie s2 passe à l'état haut et débloque le transistor de puissance T2 qui alimente le moteur électrique M.

Dans le même temps, le rapport cyclique de la tension PWM commandant le transistor T1 change de valeur de façon à ce que l'intensité du courant d'alimentation de la bobine B passe à une valeur de maintien.

Cette valeur est choisie suffisamment élevée pour maintenir l'électro-aimant fermé, mais également suffisamment faible pour ne pas provoquer d'échauffement excessif du bobinage B ou du transistor T1.

En variante, le transistor T1 peut être alimenté suivant une loi de tension prédéterminée en fonction du temps. A l'issue de cette période, la sortie 2 passe à l'état haut et débloque le transistor de puissance T2.

En fin de démarrage - c'est à dire lorsque la clé de contact est relâchée ou lorsque le micro-contrôleur 2 commande la fin automatique du démarrage - le micro-contrôleur 2 fait passer les tensions sur les sorties s1 et s2 à l'état bas pour bloquer les transistors T1 et T2.

Une telle commande d'alimentation du moteur électrique d'un démarreur présente de nombreux avantages.

Elle réalise une commutation statique évitant tous les phénomènes connus d'oxydation de contact, d'usure, de corrosion, de rebonds de contact, etc.

Elle permet la réduction de coûts, d'encombrement et de poids, le contacteur n'ayant plus d'effort à exercer lors de la fermeture des contacts de puissance.

## Revendications

1. Dispositif de démarrage (D) de moteur, notamment de véhicule, comprenant un moteur électrique (M), une unité de gestion, des commutateurs de puissance (Tᵢ), et une bobine d'électroaimant (B) permettant de commander le déplacement d'un pignon d'engrenage, **caractérisé en ce que** ledit moteur (M) et ladite bobine (B) sont alimentés indépendamment par un montage électrique en parallèle, une première branche comprenant, en montage série, ledit moteur (M), un premier composant électronique commandable de puissance (T2) et l'alimentation, une seconde branche comprenant, en montage série, ladite bobine (B), un deuxième composant électronique commandable de puissance (T1) et l'alimentation.

2. Dispositif selon la revendication 1, **caractérisé en ce que** le premier composant (T2) est un transistor de puissance.

3. Dispositif selon la revendication 1, **caractérisé en ce que** le deuxième composant électronique de puissance (T1) est un transistor de puissance.

4. Dispositif selon l'une des revendications précédentes, **caractérisé en ce que** le premier et le deuxième composant sont commandés par une unité de gestion (2).

5. Dispositif selon l'une des revendications précédentes, **caractérisé en ce que** le deuxième composant de puissance (T1) est commandé par un signal cyclique à impulsions à largeurs modulées.

6. Dispositif selon la revendication 5, **caractérisé en ce que** l'unité de gestion (2) reçoit en entrée la tension aux bornes du (B) et comporte des moyens pour détecter la stabilisation de cette tension, ainsi que des moyens pour modifier le rapport cyclique dudit signal à impulsions à largeur modulée lorsque cette stabilisation est détectée.

7. Dispositif selon la revendication 6, **caractérisé en ce que** l'unité de gestion (2) comporte des moyens pour commander le passage à l'état passant du composant de puissance (T2) qui commande l'alimentation du moteur électrique lorsque cette stabilisation de tension est détectée.

8. Dispositif selon. l'une des revendications 2 et 3, **caractérisé en ce que** le (ou les) transistor(s) de puissance (T1, T2) est (sont) de type MOFSET.

9. Démarreur de véhicule notamment automobile comportant un moteur électrique (M), un pignon destiné à être entraîné par ledit moteur (M), des moyens pour déplacer ledit pignon d'une position de repos à une position où il engrène avec une couronne du moteur thermique, un dispositif pour commander l'alimentation de son moteur électrique (M), **caractérisé en ce que** ce dispositif est du type selon l'une des revendications précédentes.

## Patentansprüche

1. Vorrichtung zum Anlassen (D) eines Motors, insbesondere eines Fahrzeugs, die einen Elektromotor (M), eine Regelungseinheit, Leistungsschalter (Tᵢ) und eine Elektromagnetspule (B) umfaßt, die es ermöglicht, die Verschiebung eines Einspurritzels zu steuern, **dadurch gekennzeichnet, daß** der besagte Motor (M) und die besagte Spule (B) unabhängig durch eine elektrische Parallelschaltung gespeist werden, wobei ein erster Schaltungsstrang in Reihenschaltung den besagten Motor (M), ein erstes steuerbares elektronisches Leistungsbauteil (T2) und die Stromversorgung umfaßt, während ein zweiter Schaltungsstrang in Reihenschaltung die besagte Spule (B), ein zweites steuerbares elektronisches Leistungsbauteil (T1) und die Stromversorgung umfaßt.

2. Vorrichtung nach Anspruch 1, **dadurch gekennzeichnet, daß** das erste Bauteil (T2) ein Leistungstransistor ist.

3. Vorrichtung nach Anspruch 1, **dadurch gekennzeichnet, daß** das zweite elektronische Leistungsbauteil (T1) ein Leistungstransistor ist.

4. Vorrichtung nach einem der vorangehenden Ansprüche, **dadurch gekennzeichnet, daß** das erste und das zweite Bauteil durch eine Regelungseinheit (2) gesteuert werden.

5. Vorrichtung nach einem der vorangehenden Ansprüche, **dadurch gekennzeichnet, daß** das zweite Leistungsbauteil (T1) durch ein pulsweitenmoduliertes zyklisches Signal gesteuert wird.

6. Vorrichtung nach Anspruch 5, **dadurch gekennzeichnet, daß** die Regelungseinheit (2) eingangsseitig die Klemmenspannung der Wicklung (B) erhält und Mittel, um die Stabilisierung dieser Spannung zu erfassen, sowie Mittel umfaßt, um das Tastverhältnis des besagten pulsweitenmodulierten Signals zu verändern, wenn diese Stabilisierung erfaßt wird.

7. Vorrichtung nach Anspruch 6, **dadurch gekennzeichnet, daß** die Regelungseinheit (2) Mittel umfaßt, um die Umschaltung des Leistungsbauteils (T2), das die Stromversorgung des Elektromotors steuert, in den Durchlaßzustand zu veranlassen, wenn diese Spannungsstabilisierung erfaßt wird.

8. Vorrichtung nach einem der Ansprüche 2 und 3, **dadurch gekennzeichnet, daß** der (oder die) Leistungstransistor(en) (T1, T2) vom MOSFET-Typ ist (sind).

9. Anlasser eines Fahrzeugs, insbesondere eines Kraftfahrzeugs, umfassend einen Elektromotor (M), ein Ritzel, das dazu bestimmt ist, durch den besagten Motor angetrieben zu werden, Mittel, um das besagte Ritzel von einer Ruheposition zu einer Position zu verschieben, in der es an einem Anlaßzahnkranz des Verbrennungsmotors einspurt, eine Vorrichtung zur Steuerung der Stromversorgung seines Elektromotors (M), **dadurch gekennzeichnet, daß** es sich bei dieser Vorrichtung um den Typ nach einem der vorangehenden Ansprüche handelt.

## Claims

1. Starter device (D) for an engine, in particular that of a vehicle, comprising an electric motor (M), a management unit, power switches (Ti) and an electromagnetic coil (B) permitting to command the movement of a gear wheel, **characterised in that** said motor (M) and said coil (B) are independently powered by an electrical assembly in parallel, a first branch comprising, in series connection, the said motor (M), a first electronic component (T2) that may be commanded in power and the power supply, a second branch comprising, in series connection, the said coil (B), a second electronic component (T1) that may be commanded in power and the power supply.

2. Device of claim 1, **characterised in that** the first component (T2) is a power transistor.

3. Device of claim 1, **characterised in that** the second electronic power component (T1) is a power transistor.

4. Device of any of the previous claims, **characterised in that** the first and second components are commanded by a management unit (2).

5. Device of any of the previous claims, **characterised in that** the second power component (T1) is commanded by a cyclic pulse signal of modulated width.

6. Device of claim 5, **characterised in that** the management unit (2) receives at the voltage its inputs of the terminals of (B) and comprises means to detect the stabilisation of this voltage, as well as means of modifying the cyclic ratio of the said modulated width pulse signal when this stabilisation is detected.

7. Device of claim 6, **characterised in that** the management unit (2) comprises means to command the passage to the passing state of the power component (T2) that commands the power supply of the electric motor when the stabilisation of the voltage is detected.

8. Device of any of claims 2 and 3, **characterised in that** the power transistor(s) (T1, T2) is/are of the MOFSET type.

9. Starting device for a vehicle, in particular an automobile, comprising an electric motor (M), a gear wheel designed to be driven by the said motor (M), means of moving the said gear wheel from a rest position to a position where it meshes with a crownwheel of the combustion engine, a device for commanding the power supply of its electric motor (M), **characterised in that** this device is of the type of any of the previous claims.
